# EUROPÄISCHE PATENTSCHRIFT

(11) **EP 3 592 476 B1**
(45) Veröffentlichungstag und Bekanntmachung des Hinweises auf die Patenterteilung: **07.12.2022**
(21) Anmeldenummer: 18714721.0
(22) Anmeldetag: 12.03.2018
(51) Int. Cl.: B07C 5/36

(54) **VERFAHREN ZUM SORTIEREN VON WAREN**
METHOD FOR SORTING GOODS
PROCÉDÉ DE TRI D'ARTICLES

(30) Priorität: 10.03.2017 DE 102017105132
(43) Veröffentlichungstag der Anmeldung: 15.01.2020
(73) Patentinhaber: Schmitt Prof. Möhlmann & Collegen Wirtschaftskanzlei - Insolvenzverwalter Aktiengesellschaft, 08056 Zwickau (DE)
(72) Erfinder: SCHMITT, Jens, 08056 Zwickau (DE)
(74) Vertreter: Schneiders & Behrendt Bochum
(86) Internationale Anmeldenummer: PCT/EP2018/056108
(87) Internationale Veröffentlichungsnummer: WO 2018/162762

(56) Entgegenhaltungen:
- WO-A1-01/56886
- GB-A- 2 200 884
- US-A- 5 834 706
- US-A1- 2015 144 536
- US-A1- 2015 239 669

## Beschreibung

Die Erfindung betrifft ein Verfahren zur Erfassung und zum Sortieren von Waren in einem kollaborierenden System.

Die Anlieferung von Waren im Geschäftsverkehr zwischen Unternehmen folgt keinem normierten Verfahren. Die Waren werden je nach Warenart und nach Umfang der Lieferung auf unterschiedliche Weise angeliefert. Dies betrifft die Art des Transportmittels ebenso wie die Konfektionierung und Verpackung der Waren an sich. So werden Waren beispielsweise in Containern, in Wechselaufbauten oder in LKWs angeliefert, wobei die Waren sortiert, unsortiert, lose, gebündelt oder in sonstiger Weise ge- und/oder verpackt sind.

Ziel bei der Anlieferung der Waren ist es, die Waren möglichst schnell zu entladen, um Standzeiten des Transportmittels zu minimieren. Gleichzeitig soll die Qualität der Waren überprüft und ein Soll- und Ist-Abgleich zwischen dem Lieferschein-Soll und dem Wareneingangs-Ist durchgeführt werden. Schließlich müssen die entladenen Waren eingelagert werden. Idealerweise erfolgt dieser gesamte Prozess von der Anlieferung der Ware bis hin zu ihrer Einlagerung fließend, EDV-unterstützt, weitestgehend automatisiert und Roboter-unterstützt.

Es ist verständlich, dass zur Umsetzung dieses Prozesses die einzelnen Schritte für unterschiedliche Waren individualisierbar sein müssen, auch wenn im Wesentlichen die gleichen Schritte durchgeführt werden sollen.

Gegenstand der vorliegenden Erfindung ist insbesondere ein Prozess für Waren, die im Wesentlichen nicht palettiert angeliefert werden und deren Eingangskontrolle im Wesentlichen eine Sichtung oder zumindest Erfassung jedes einzelnen Stücks oder jeder Packeinheit erforderlich macht.

Nur beispielhaft und die vorliegende Erfindung nicht auf diesen Fall beschränkend sollen der Stand der Technik, die bekannten Nachteile und die durch die Erfindung selbst ermöglichten Verbesserungen anhand der Anlieferung von Autoreifen erläutert werden. Anschließend werden Möglichkeiten aufgezeigt, wie die Erfindung in weiteren Ausführungsformen auch für andere Waren anwendbar ist.

Die Anlieferung von Autoreifen erfolgt im Wesentlichen nicht palettiert. Die Autoreifen werden zwar mehr oder weniger geordnet geladen, häufig in "gebrezelter" Schichtung, jedoch können so angelieferte Autoreifen nicht automatisiert entladen werden. Dies liegt auch daran, dass die vom Beladen bekannten Stapelmuster sich während des Transports noch verändern können, wodurch selbst bei geordnet angelieferter Ware die genaue Position eines Autoreifens beim Entladevorgang nicht mehr definitiv bestimmbar ist.

Dies führt dazu, dass selbst bei geordneter Anlieferung der Ware keine Roboter zur Entladung, zur Wareneingangs- und Qualitätskontrolle und zur Einlagerung eingesetzt werden können.

Autoreifen werden häufig in LKW-Trailern angeliefert. Ein Trailer fasst dabei 1.000 oder mehr Autoreifen. Eine typische Ladung besteht in der Regel aus Autoreifen unterschiedlicher Hersteller, Größen, Typen etc. Um einen solchen Trailer in einer betriebswirtschaftlich sinnvollen Zeit von etwa zwei Stunden zu entladen, den Wareneingang zu erfassen und mit dem Waren-Soll abzugleichen und die Ware sortiert zu palettieren, ist der Einsatz von etwa acht Mitarbeitern notwendig. Die zu verrichtende Arbeit ist körperlich schwer und vor allem die Wareneingangskontrolle ist fehleranfällig, da die Typenkennzeichnungen auf den Autoreifen oft nur schwer lesbar sind.

Ein zumindest teilautomatisiertes und durch Roboter gestütztes Verfahren ist derzeit nicht bekannt.

US 5,834,706 A beschreibt eine Sortieranlage für ein Warenhaus, wobei die Anlage insbesondere geeignet ist, einkommende Pakete nach Wareneingang, Warenausgang und fehlerhafter Ware zu sortieren.

Es ist daher Aufgabe der Erfindung, ein Verfahren zur Warenerfassung und Warensortierung zur Verfügung zu stellen, das die genannten Nachteile nicht aufweist.

Insbesondere ist es eine Aufgabe der Erfindung, ein Verfahren bereitzustellen, mit dem zumindest die Warenerfassung- und Warensortierung vollautomatisiert und somit zeitsparend durchführbar ist.

Weiterhin ist es eine Aufgabe der Erfindung, eine Wareneingangskontrolle durchzuführen und Soll- und Ist-Zustand der angelieferten Waren EDV-unterstützt zu erfassen.

Gelöst wird diese Aufgabe durch ein Verfahren mit den Merkmalen des Anspruchs 1. Vorteilhafte Ausgestaltungen sind jeweils Gegenstand der abhängigen Ansprüche. Es ist darauf hinzuweisen, dass die in den Ansprüchen einzeln aufgeführten Merkmale auch in beliebiger und technologisch sinnvoller Weise miteinander kombiniert werden können und somit weitere Ausgestaltungen der Erfindung aufzeigen.

Das erfindungsgemäße System zum Sortieren loser Autoreifen unterschiedlicher Hersteller und Dimensionen umfasst im Wesentlichen folgende Verfahrensschritte:
A) EDV gestützte Erfassung des Lieferscheins und Bestimmung des Wareneingangs-Solls,
B) Zuweisung einer ausreichenden Anzahl Ladungsträger entsprechend Wareneingangs-Solls,
C) Bestücken einer ersten Förderstreckeneinheit mit Waren aus der Menge der angelieferten Waren,
D) Befördern der Waren auf der ersten Förderstreckeneinheit zu mindestens einer ersten Scan-Einheit,
E) Erfassen der spezifischen Parameter der jeweiligen Ware durch die mindestens eine erste Scan-Einheit,
F) Übertragen der spezifischen Parameter der jeweiligen Ware durch die mindestens eine erste Scan-Einheit an eine Verteilerstation,
G) Weiterleiten der gescannten Ware auf einer weiteren Förderstreckeneinheit zu einer Verteilerstation,
H) Zuweisen der jeweiligen Ware durch eine Verteilerstation an eine der an die Verteilerstation angeschlossenen Förderstrecken gemäß der spezifischen Parameter der jeweiligen Ware und dem daraus per Algorithmus bestimmten Ladungsträger,
I) Übertragung der Weiterbearbeitungsdaten für die jeweilige Ware von der Verteilerstation an einen zuständigen Sortier-Roboter,
K) Ergreifen der Ware durch den zuständigen Sortier-Roboter von der angeschlossenen Förderstreckeneinheit,
L) Palettierung der Ware durch den zuständigen Sortier-Roboter in den zugewiesenen Ladungsträger,
M) Abgleich des Wareneingangs-Solls mit dem Wareneingangs-Ist.

Der Lieferschein wird bevorzugt EDV-unterstützt erfasst, beispielsweise durch Einscannen und anschließende Texterkennung mittels OCR und/oder Auswertung vorhandener Barcodes. Aus den Angaben des Lieferscheins kann die EDV mittels eines programmierbaren Algorithmus berechnen, welche Art und Anzahl an Ladungsträgern für die Anlieferung zur Verfügung gestellt werden müssen. Entsprechende Ladungsträger werden für die Sortierung und/oder Palettierung der Lieferung zugewiesen.

Das Bestücken der ersten Förderstreckeneinheit erfolgt manuell. Hierzu wird bevorzugt ein marktüblicher verfahrbarer Teleskopförderer mit Scherenhebebühne an die zu entladenden Autoreifen, üblicherweise in den zur Anlieferung genutzten Trailer, verfahren. Die Reifen werden dann manuell vereinzelt und hintereinander auf das erste Ende des Förderbands gelegt.

Bevorzugt am zweiten Ende des Förderbands befindet sich eine Scan-Einheit, die den jeweiligen Autoreifen mit einem optoelektrischen Verfahren einscannt. Anhand des Scans können verschiedenste Spezifikationen des gescannten Autoreifens ermittelt und mit einer Datenbank und den Angaben auf dem Lieferschein abgeglichen werden.

Die zu erfassenden Spezifikationen können beispielsweise Reifenhersteller, Reifengröße, Reifentyp, Reifenmodell, Herstellungsdatum und/oder Laufrichtungsangaben umfassen. Die Erfassung weiterer Spezifikationen ist denkbar und kann den jeweiligen Anforderungen angepasst werden.

Die ermittelten und gegebenenfalls abgeglichenen Spezifikationen des gescannten Reifens werden von der Scan-Einheit an die Verteilerstation weitergegeben.

Optional kann die gescannte Ware mit einem Label versehen werden. Das Label kann aus einem einfachen Barcode ohne weitere aufgedruckte Informationen bestehen, es ist aber auch denkbar, dass die gescannte Ware mit einem umfangreichen Datenlabel ausgestattet wird, das die Daten aus dem Scan, dem Abgleich mit einer Datenbank, den erfassten Dimensionen usw. enthält. Entsprechende Label können automatisiert, beispielsweise durch eine Labelmaschine, an der Ware im Verfahren an einem beliebigen Punkt nach Schritt E) angebracht werden. Bei dem Label kann es sich auch um elektronische Signaturen etc. handeln. Wichtig ist insbesondere, dass die Kennzeichnung die jeweilige Ware eindeutig mit den zu ihr gehörigen, durch die EDV-erfassten Daten verbindet.

An die Scan-Einheit schließt sich eine weitere Förderstreckeneinheit an. Die gescannten Autoreifen gelangen automatisch auf diese weitere Förderstreckeneinheit, bei der es sich bevorzugt um einen Staukettenförderer handelt. Über diese weitere Förderstreckeneinheit gelangen die gescannten Reifen zu mindestens einer Verteilerstation.

An der Verteilerstation findet einem programmierbaren Algorithmus entsprechend die Entscheidung statt, auf welche anschließende Förderstreckeneinheit der Reifen verteilt wird. Hierbei wird unter anderem berücksichtigt, welcher noch Platz bietende Ladungsträger für den entsprechenden Reifen geeignet ist. Die Information, welcher Reifen in welchen Ladungsträger geräumt werden soll, wird dann von der Verteilerstation an den entsprechenden Sortier-Roboter übertragen.

An die Verteilerstation können sich zwei oder mehr Förderstreckeneinheiten anschließen. Es ist denkbar, dass eine der sich anschließenden Förderstreckeneinheit allein der Aussortierung von Autoreifen dient, die nicht den Angaben auf dem Lieferschein oder den definierten Qualitätsanforderungen entsprechen. Die Anzahl von Förderstreckeneinheiten, die zu den Sortier-Robotern führen, kann den Ansprüchen entsprechend beliebig gewählt und erweitert werden.

Auf den anschließenden Förderstreckeneinheiten gelangen die gescannten Reifen zu den Sortier-Robotern, die den jeweiligen Autoreifen von der weiteren Förderstreckeneinheit ergreifen und diesen in den dem Reifen zugewiesenen Ladungsträger palettieren, wobei die Reifen bevorzugt in gebrezelter Schichtweise gelagert werden.

Bei den Sortier-Robotern handelt es sich bevorzugt um elektronisch steuerbare, verfahrbare 6-Achsen-Knickarmroboter, wobei diese bevorzugt auf einer 7. Achse (Linearachse) verfahrbar sind. Den unterschiedlichen Ansprüchen an die Roboter entsprechend sind auch andere Sortier-Roboter denkbar, so beispielsweise von oben arbeitende und über drei Portalachsen verfahrbare Portalroboter. Weitere Roboter-Systeme sind dem Fachmann bekannt.

Zur Weitergabe der Information von der Scan-Einheit an die Verteilerstation und von der Verteilerstation an die Sortier-Roboter wird bevorzugt eine nach dem EVA-Prinzip arbeitende speicherprogrammierbare Steuerung (SPS) eingesetzt.

Auch wenn das Ausführungsbeispiel auf Autoreifen beschränkt ist, ist die Erfindung praktisch für alle möglichen Arten von Waren einsetzbar. Insbesondere ist das System für alle Industrie- und Konsumgüter einsetzbar, die in beliebiger Form beispielsweise durch EDV und/oder Roboter transportiert und/oder bearbeitet und/oder verarbeitet und/oder gelabelt und/oder verpackt und/oder palettiert und/oder archiviert und/oder verifiziert werden sollen.

Das System ist sehr flexibel. So ist es beispielsweise denkbar, dass sich eine erste Verteilerstation direkt an die Scan-Einheit anschließt und beispielsweise hier eine erste Selektion der angelieferten Ware erfolgt. Beispielsweise könnten hier bereits Waren ausgesondert werden, die die Eingangskontrolle nicht bestehen. Ebenso könnten hier Waren ausgesondert werden, deren weiterer Sortiervorgang von dem der übrigen Waren abweicht, da diese besonders empfindlich, wertvoll etc. sind.

Ferner ist es denkbar, dass die Ladungsträger Teil eines Palettenwechselsystems sind. Das Palettenwechselsystem ist eine weitere Möglichkeit der Effizienzsteigerung.

Die Vorteile des erfindungsgemäßen Systems liegen auf der Hand.

Das System spart Arbeitskraft und entlastet Mitarbeiter von körperlich schwerer Arbeit.

Die elektronische Erfassung der angelieferten Ware mit einer Scan-Einheit reduziert menschliche Fehler bei der Wareneingangskontrolle.

Neben der visuellen Kontrolle kann auch eine system integrierte Gewichtsprüfung, Volumenprüfung und/oder Farbsortierung erfolgen.

Darüber hinaus kann der Scan der Ware beispielsweise durch den Abgleich mit den Einträgen einer Datenbank auf Produktechtheit geprüft werden und so der Schutz vor Fälschungen erhöht werden. Als Fälschung oder nicht den Anforderungen entsprechend identifizierte Waren können automatisch gegebenenfalls zur Nachkontrolle aussortiert werden.

Grundsätzlich ist mit dem erfindungsgemäßen Verfahren die Nachverfolgung und Ortung *(Track and Trace)* der erfassten Waren jederzeit möglich. Dies macht das System interessant für alle nachweispflichtigen Industrie- und Konsumgüter (Chemikalien, Medikamente,...), alle nachweispflichtigen Entsorgungsprozesse (Entsorgungsnachweis) oder für Waren mit Pflicht zur gesetzlichen Rückverfolgung (beispielsweise zivile Sprengstoffe). Grundsätzlich ist das System für alle Waren vorteilhaft, für die eine hohe Transparenz der Lieferkette gegeben sein muss.

Das System kann, beispielsweise durch Einsatz geeigneter Scan-Einheiten, an verschiedenste Waren angepasst werden.

Die Standzeiten der Zulieferer werden deutlich minimiert. Hierdurch ist es beispielsweise möglich, weitestgehend ohne Wechselbauten zu arbeiten, da die Zulieferfahrzeuge wie beispielsweise LKWs nur kurze Standzeiten haben.

Es ist zur weiteren Rationalisierung und Effizienzsteigerung denkbar, dass die Daten aus der EDV der erfindungsgemäßen Anlage direkt in das Enterprise-Resource-Planning (ERP) einbezogen werden. Informationen zu Standzeiten, Arbeitszeiten der Roboter und der benötigten Lagerflächen lassen sich so problemlos aufarbeiten.

Die Erfindung sowie das technische Umfeld werden nachfolgend anhand der Figuren näher erläutert. Es ist darauf hinzuweisen, dass die Figuren eine besonders bevorzugte Ausführungsvariante der Erfindung zeigen. Die Erfindung ist jedoch nicht auf die gezeigte Ausführungsvariante beschränkt. Insbesondere umfasst die Erfindung, soweit es technisch sinnvoll ist, beliebige Kombinationen der technischen Merkmale, die in den Ansprüchen aufgeführt oder in der Beschreibung als erfindungsrelevant beschrieben sind.

Es zeigen (Beschreibungen folgen):
- Fig. 1: eine schematische Ansicht einer Anlage zur Durchführung des erfindungsgemäßen Sortier- und Palettierverfahrens;
- Fig. 2: eine schematische Ansicht einer weiteren Anlage zur Durchführung des erfindungsgemäßen Sortier- und Palettierverfahrens.

Figur 1 zeigt ein erstes Beispiel einer Anlage zur Durchführung des erfindungsgemäßen Verfahrens mit einem Trailer 1, in dem sich die zu entladenen Waren 2 befinden. Die Waren 2 werden vereinzelnd auf das erste Ende der ersten Förderstreckeneinheit 3 gelegt. Die erste Förderstreckeneinheit 3 ist bevorzugt eine Teleskopförderanlage. Auf dieser gelangen die Waren 2 in die Scan-Einheit 4, in der je nach Bedarf verschiedenste Spezifikationen der jeweiligen Ware 2 erfasst und gegebenenfalls mit in einer Datenbank hinterlegten Spezifikationen abgeglichen werden können.

Nach der Scan-Einheit 4 laufen die Waren 2 auf eine zweite Förderstreckeneinheit 5, die bevorzugt ein Staukettenförderer ist. Optional werden die Waren 2 auf dieser zweiten Förderstreckeneinheit 5 durch eine Labelmaschine 6 mit einem Label versehen, das die jeweilige Ware 2 mit den zu ihr gespeicherten Daten verbindet. Auf der zweiten Förderstreckeneinheit 5 gelangen die Waren 2 zu der Verteilerstation 7. Die Verteilerstation 7 entscheidet anhand der von der Scan-Einheit 4 übertragenen Daten und einem programmierbaren Algorithmus auf welche weitere Förderstreckeneinheit 8a,b,c die Ware gelangen soll. Dies hängt beispielsweise davon ab, in welchen Ladungsträger 10 die jeweilige Ware letztendlich gebracht werden soll. Die Information, in welchen Ladungsträger 10 die jeweilige Ware 2 geladen werden soll, wird von der Verteilerstation 7 an einen zuständigen Sortier-Roboter 9 übertragen.

Von der weiteren Förderstreckeneinheit 8a,c wird die Ware 2 durch den zuständigen Sortier-Roboter 9 in den zugewiesenen Ladungsträger 10 geladen. Waren 2, die nicht in einen Ladungsträger 10 geladen sondern aussortiert werden sollen, können beispielsweise auf eine spezielle weitere Förderstreckeneinheit 8b verteilt und zur Nachbearbeitung gesammelt werden.

Zumindest die Scan-Einheit 4 ist mit einem EDV-System 11 verbunden. Über das EDV-System 11 können beispielsweise die aus dem Scan ermittelten Spezifikationen mit denen in einer Datenbank hinterlegten Spezifikationen abgeglichen werden. Zudem ist es so möglich, das anfangs in die EDV über den Lieferschein eingelesene Wareneingangs-Soll mit dem durch die Scan-Einheit ermittelten Wareneingangs-Ist abzugleichen. Über die EDV kann das System auch mit weiteren Komponenten, wie beispielsweise dem Enterprise-Resource-Planning (ERP) der Firma verbunden werden.

Fig. 2 zeigt ein zweites Beispiel einer Anlage zur Durchführung des erfindungsgemäßen Verfahrens, wie es insbesondere für die Entladung und Sortierung von Reifen geeignet ist.

Die Reifen 2 werden von einem Trailer 1 auf eine Teleskopförderanlage 3 gelegt. In einem DOT-Code-Scanner 4 werden die relevanten Daten der Reifen 2 erhoben und gegebenenfalls mit in einer Datenbank hinterlegten Spezifikation abgeglichen.

Im Anschluss laufen die Reifen 2 über eine Stauförderstrecke 5 durch eine Labelstation 6, in der sie gemäß ihrer Identifizierung "etikettiert" werden. In einer daran anschließenden Verteilstation werden die Reifen entweder einer Ringförderstrecke 8a oder einer Ausschleusung 8b zugeteilt. In die Ausschleusung 8b kommen Reifen, die als defekt oder nicht der Spezifikation genügend erkannt wurden.

Die Ringförderstrecke 8a befindet sich unterhalb der Ebene der Teleskop- und Stauförderstrecke und teilt die einzelnen Reifen 2 gemäß ihrer "Etikettierung" einzelnen Ausschleusstationen 13 zu. Ein Sortier-Roboter 9, der auf einer Linearachse verfahrbar ist, verteilt die Reifen gemäß ihrer "Etikettierung" einzelnen Behältern 10 zu, die auf Drehgestellen gelagert sind.

Die Sortieranlage verfügt über eine Steuereinheit 11 und optional über eine Messvorrichtung 14, in der die Reifen vor ihrer Einschleusung in den Scanner 4 auf ihre Maßhaltigkeit vermessen werden. Die Förderstrecke ist von einer Plattform 12 für Wartungszwecke flankiert.

### Bezuaszeichenliste

- 1: LKW-Trailer
- 2: Waren, Reifen
- 3: Erste Förderstreckeneinheit, Teleskopförderer
- 4: Scan-Einheit, DOT-Code-Scanner
- 5: Zweite Förderstreckeneinheit, Stauförderstrecke
- 6: Labelmaschine, Labelstation
- 7: Verteilerstation /Rutsche
- 8: Weitere Förderstreckeneinheiten (a, b, c)
- 9: Sortier-Roboter, Linearachse mit Roboter
- 10: Ladungsträger, Behälter auf Drehgestell
- 11: EDV-System, Steuereinheit
- 12: Plattform
- 13: Ausschleusstation
- 14: Reifenmessmaschine / Einschleusung

## Patentansprüche

1. Verfahren zum Sortieren loser Waren unterschiedlicher Dimensionen umfassend folgende Verfahrensschritte:
A) EDV (11) gestützte Erfassung des Lieferscheins und Bestimmung des Wareneingangs-Solls,
B) Zuweisung einer ausreichenden Anzahl Ladungsträger (10) entsprechend Wareneingangs-Solls,
C) Bestücken einer ersten Förderstreckeneinheit (3) mit Waren aus der Menge der angelieferten Waren (2),
D) Befördern der Waren (2) auf der ersten Förderstreckeneinheit (3) zu mindestens einer ersten Scan-Einheit (4),
E) Erfassen der spezifischen Parameter der jeweiligen Ware (2) durch die mindestens eine erste Scan-Einheit,
F) Übertragen der spezifischen Parameter der jeweiligen Ware (2) durch die mindestens eine erste Scan-Einheit (4) an eine Verteilerstation (7),
G) Weiterleiten der gescannten Ware (2) auf einer weiteren Förderstreckeneinheit (5) zu einer Verteilerstation (7),
H) Zuweisen der jeweiligen Ware (2) durch eine Verteilerstation (7) an eine der an die Verteilerstation (7) angeschlossenen Förderstrecken (8) gemäß der spezifischen Parameter der jeweiligen Ware (2) und dem daraus per Algorithmus bestimmten Ladungsträger (10),
I) Übertragung der Weiterbearbeitungsdaten für die jeweilige Ware (2) von der Verteilerstation (7) an einen zuständigen Sortier-Roboter (9),
K) Ergreifen der Ware durch den zuständigen Sortier-Roboter (7) von der angeschlossenen Förderstreckeneinheit (8),
L) Palettierung der Ware (2) durch den zuständigen Sortier-Roboter (7) in den zugewiesenen Ladungsträger (10),
M) Abgleich des Wareneingangs-Solls mit dem Wareneingangs-Ist.

2. Verfahren nach Anspruch 1, **dadurch gekennzeichnet, dass** die losen Waren (2) gemäß Verfahrensschritt C) vereinzelt und hintereinander gereiht auf die erste Förderstreckeneinheit (3) gebracht werden.

3. Verfahren nach einem der vorherigen Ansprüche, **dadurch gekennzeichnet, dass** die in Verfahrensschritt E) eingesetzte Scan-Einheit (4) ein optoelektrisches Verfahren zur Erfassung der spezifischen Parameter des jeweiligen Autoreifens (2) umfasst.

4. Verfahren nach einem der vorherigen Ansprüche, **dadurch gekennzeichnet, dass** es sich bei den Waren (2) um Autoreifen (2) handelt.

5. Verfahren nach Anspruch 4, **dadurch gekennzeichnet, dass** die in Verfahrensschritt E) erfassten spezifischen Parameter zumindest einen der folgenden Parameter umfassen: Reifenhersteller und/oder Reifengröße und/oder Reifentyp und/oder Reifenmodell und/oder Herstellungsdatum und/oder Laufrichtungsangaben.

6. Verfahren nach einem der vorherigen Ansprüche, **dadurch gekennzeichnet, dass** die gemäß Verfahrensschritt K) nicht greifbaren oder ergriffenen Autoreifen (2) erneut den Verfahrensschritten C) und/oder D) zugeführt werden.

7. Verfahren nach einem der vorherigen Ansprüche, **dadurch gekennzeichnet, dass** die erfassten Daten in die ERP eingespielt werden.

8. Verfahren nach einem der vorherigen Ansprüche, **dadurch gekennzeichnet, dass** die Waren (2) nach Einscannen mit einem Label (6) versehen werden.

## Claims

1. Method for sorting bulked goods of different dimensions, comprising the following method steps:
A) EDP (11) assisted detection of the delivery slip and determination of the target goods in,
B) allocating a sufficient number of load carriers (10) according to the target goods in,
C) loading a first conveyor line unit (3) with goods from the quantity of delivered goods (2),
D) conveying the goods (2) on the first conveyor line unit (3) to at least one first scanning unit (4),
E) detecting the specific parameters of the respective goods (2) by means of the at least one first scanning unit,
F) transmitting the specific parameters of the respective goods (2) to a distributor station (7), using the at least one first scanning unit (4),
G) forwarding the scanned goods (2) on a further conveying line unit (5) to a distributor station (7),
H) allocating the respective goods (2), via a distributor station (7), to one of the conveying lines (8) connected to the distributor station (7), according to the specific parameters of the respective goods (2) and the load carrier (10) determined therefrom by means of an algorithm,
I) transmitting the further processing data for the respective goods (2) from the distributor station (7) to an appropriate sorting robot (9),
K) grasping the goods, by means of the appropriate sorting robot (7), from the connected conveying line unit (8),
L) palletising the goods (2), by means of the appropriate sorting robot (7), into the allocated load carrier (10),
M) comparing the target goods in with the actual goods in.

2. Method according to claim 1, **characterised in that** the bulked goods (2) are placed onto the first conveyor line unit (3) individualized and arrayed in succession, according to method step C).

3. Method according to either of the preceding claims, **characterised in that** the scanning unit (4) used in method step E) comprises an optoelectrical method for acquiring the specific parameters of the relevant car tyre (2).

4. Method according to any of the preceding claims, **characterised in that** the goods (2) are car tyres (2).

5. Method according to claim 4, **characterised in that** the specific parameters acquired in method step E) comprise at least one of the following parameters: tyre manufacturer and/or tyre size and/or tyre type and/or tyre model and/or date of manufacture and/or movement direction information.

6. Method according to any of the preceding claims, **characterised in that** the car tyres (2) which cannot be grasped or are not grasped according to method step K) are supplied again to method steps C) and/or D).

7. Method according to any of the preceding claims, **characterised in that** the acquired data are recorded in the EDP.

8. Method according to any of the preceding claims, **characterised in that** the goods (2) are provided with a label (6) following scanning.

## Revendications

1. Procédé de tri de marchandises en vrac de dimensions différentes comprenant les étapes de procédé suivantes :
A) la saisie assistée par ordinateur (11) du bon de livraison et la détermination de l'entrée de marchandises prévue,
B) l'attribution d'un nombre suffisant de supports de charge (10) correspondant à l'entrée de marchandises prévue,
C) le garnissage d'une première unité de section de transport (3) avec des marchandises provenant de la quantité de marchandises livrées (2),
D) le transport des marchandises (2) sur la première unité de section de transport (3) jusqu'à au moins une première unité de balayage (4),
E) la détection des paramètres spécifiques de la marchandise respective (2) par l'au moins une première unité de balayage,
F) la transmission des paramètres spécifiques de la marchandise respective (2) par l'au moins une première unité de balayage (4) à un poste de distribution (7),
G) le transfert de la marchandise balayée (2) sur une autre unité de section de transport (5) jusqu'à un poste de distribution (7),
H) l'attribution de la marchandise respective (2) par un poste de distribution (7) à l'une des sections de transport (8) raccordées au poste de distribution (7) selon les paramètres spécifiques de la marchandise respective (2) et le support de charge (10) déterminé par algorithme à partir de ceux-ci,
I) la transmission des données de traitement ultérieur pour la marchandise respective (2) du poste de distribution (7) à un robot de tri compétent (9),
K) la saisie de la marchandise par le robot de tri compétent (7) à partir de l'unité de section de transport raccordée (8),
L) la palettisation de la marchandise (2) par le robot de tri compétent (7) dans le support de charge attribué (10),
M) la mise en correspondance de l'entrée de marchandises prévue avec l'entrée de marchandises réelle.

2. Procédé selon la revendication 1, **caractérisé en ce que** les marchandises en vrac (2) sont placées, selon l'étape de procédé C), séparées et alignées les unes derrière les autres, sur la première unité de section de transport (3).

3. Procédé selon l'une quelconque des revendications précédentes, **caractérisé en ce que** l'unité de balayage (4) utilisée à l'étape de procédé E) comprend un procédé optoélectrique pour la détection des paramètres spécifiques du pneu automobile (2) respectif.

4. Procédé selon l'une quelconque des revendications précédentes, **caractérisé en ce que** les marchandises (2) sont des pneus automobiles (2).

5. Procédé selon la revendication 4, **caractérisé en ce que** les paramètres spécifiques détectés à l'étape de procédé E) comprennent au moins l'un des paramètres suivants : le fabricant du pneu et/ou la taille du pneu et/ou le type de pneu et/ou le modèle de pneu et/ou la date de fabrication et/ou des informations sur le sens de marche.

6. Procédé selon l'une quelconque des revendications précédentes, **caractérisé en ce que** les pneus automobiles (2) non saisissables ou saisis selon l'étape de procédé K) sont de nouveau amenés aux étapes de procédé C) et/ou D).

7. Procédé selon l'une quelconque des revendications précédentes, **caractérisé en ce que** les données détectées sont introduites dans le PRE.

8. Procédé selon l'une quelconque des revendications précédentes, **caractérisé en ce que** les marchandises (2) sont munies d'une étiquette (6) après le balayage.
